# EUROPÄISCHE PATENTSCHRIFT

(11) **EP 0 062 158 B1**
(45) Veröffentlichungstag und Bekanntmachung des Hinweises auf die Patenterteilung: **29.05.1985**
(21) Anmeldenummer: 82101603.7
(22) Anmeldetag: 02.03.1982
(51) Int. Cl.: B21D 53/86, B21D 1/14

(54) **Verfahren und Vorrichtung zum Richten von gelöteten und/oder geschweissten Rahmen von Zweirädern**
Method and apparatus for straightening soldered or welded bicycle frames
Procédé et appareil pour dresser des cadres de bicyclette brasés ou soudés

(30) Priorität: 04.04.1981 DE 3113654; 18.05.1981 DE 3119699
(43) Veröffentlichungstag der Anmeldung: 13.10.1982
(73) Patentinhaber: ELGA Elektro- und Gasapparatebau GmbH, D-6670 St. Ingbert (DE)
(72) Erfinder: Wohlgemuth, Horst Johannes, D-4018 Langenfeld (DE)

## Beschreibung

Die Erfindung betrifft Verfahren zum Richten der gelöteten und/oder geschweißten Rahmen von Zweirädern sowie Vorrichtungen zur Durchführung dieser Verfahren.

Unter Zweirädern sind im folgenden Fahrräder, Mopeds, Mofas und Motorräder zu verstehen.

Zweiräder weisen im allgemeinen zwei gleich große Räder auf, die hintereinander, d. h. in einer Ebene in einem Rahmen angeordnet sind, so daß sie bei Geradeausfahrt eine Spur ziehen. Im vorderen Teil des Rahmens, im Steuerkopf, ist die Gabel unter einem vorgegebenen Winkel drehbar gelagert. Der Radaufstandspunkt bildet mit dem Durchstoßpunkt der theoretischen Drehachse in der Fahrebene den sogenannten Nachlauf. Der mit der Gabel fest verbundene Lenker ermöglicht dem Fahrer Fahrtrichtungs- änderungen sowie eine Stabilisierung des Zweirades bei niedrigen Geschwindigkeiten. Etwa oberhalb der Schrittgeschwindigkeit stabilisiert sich das Zweirad selbst: Neigt sich z. B. das Zweirad nach der rechten Seite, dann schlägt das Vorderrad infolge der Kreiselkräfte nach rechts ein und das Zweirad beginnt eine Rechtskurve zu durchfahren. Die hierbei auftretenden Fliehkräfte richten das Zweirad wieder auf und neigen es im allgemeinen auf die andere Seite, so daß eine sinusförmige Bewegung in Fahrtrichtung erfolgt. Die Ausschläge der pendelnden Bewegung nehmen dann ständig ab, wenn der Rahmen des Zweirades gerichtet und die Montage der Einzelteile ordnungsgemäß erfolgt ist Bei Geschwindigkeiten ab etwa 40 km/h, z. B. bei Mofas, aufwärts erfolgt die Rückkehr in die sogenannte Nullage ohne merkliche Pendelschwingungen, da sie stark gedämpft sind. Es tritt insofern ein instabiles Fahrverhalten auf, da das Zweirad dann langsam in eine Seitenlage übergeht. Diese sehr langsame Bewegung wird vom Fahrer fast unbewußt durch geringfügige Verlagerungen des Körpers relativ zum Zweirad ausgeglichen. Theoretische Untersuchungen und Versuche haben gezeigt, daß für diese beschriebenen Vorgänge in erster Linie die Trägheitsmomente des Vorderradsystems verantwortlich sind, wobei zusätzlich als Feinregulierung der Steuerwinkel der Nachlauf und die Schwerpunktlage einwirken. Aus diesen Gründen ist es erforderlich, daß beim Geradelauf das Vorder- und das Hinterrad in einer Ebene ausgerichtet sind, d. h., daß der Rahmen selbst gerichtet sein muß.

Bei Fahrrädern erfolgt dies in der Weise, daß in einer hydraulischen Richtvorrichtung die Hinterradausfallenden, das Tretlager und das Sitzrohr fest eingespannt werden. Zu diesem Zweck werden Zentrierdorne in das Tretlager und das Sitzrohr hydraulisch eingefahren und die Hinterradausfallenden mit jeweils einer Spannbacke fest eingespannt. Anschließend wird der Steuerkopf hydraulisch in die durch die Achse des Sitzrohres verlaufende und den Abstand zwischen den Hinterradausfallenden halbierende Bezugs ebene gerichtet. Zu diesem Zweck wird mittels eines hydraulischen Arbeitszylinders über eine Spannbacke der Steuerkopf in die entgegenge setzte Richtung über die Bezugsebene hinaus gebogen, wobei er dann bei der Freigabe um einen bestimmten Betrag zurückfedernd eine neue Position einnimmt, die nach ein, zwei Bie gevorgängen in etwa mit der ausgerichteten Position der Achse des Steuerkopfes in dieser Bezugsebene übereinstimmt. Es zeigte sich jedoch, daß ein exaktes Ausrichten nicht möglich ist. Der Grund liegt insbesondere darin, daß während des Betriebs der hydraulischen Richtvorrichtung sich die Temperatur des hydraulischen Arbeits mittels und seine Viskosität ändert und im längeren Betrieb Spaltverluste eintreten. Hierdurch ändert sich auch die eingestellte hydraulische Richtkraft. Prinzipiell wäre es möglich, durch Temperaturfühler, Rechner u. dgl. diese vorgegebene hydraulische Richtkraft in Abhängigkeit von diesen Temperaturänderungen laufend zu kontrollieren und zu ändern. Voraussetzung wäre allerdings, daß die Spannungen der einzelnen zu dem Rahmen zusammengelöteten Rohrabschnitte in etwa gleich sind. Dies ist jedoch nicht der Fall. Aus diesen Gründen hat man sich bisher damit zufrieden gegeben, Zweiradrahmen nur näherungsweise zu richten und Zweiradrahmen, deren Meßwerte außerhalb der Toleranzen lagen, aus der Fertigung auszusortieren.

Bei diesem bekannten näherungsweisen Rich ten betrachtet man bis auf den Steuerkopf den Rahmen als ausgerichtet und bringt lediglich den Steuerkopf mit der Bezugsebene in etwa zur Deckung.

Es sind auch Versuche bekannt, zusätzlich zu dem Steuerkopf den weiteren Rahmen hydraulisch zu richten. Es ergaben sich jedoch derart große Streuwerte beim abschließenden Richten des Steuerkopfes, daß von diesen zusätzlichen Richtvorgängen abgesehen wurde.

Die Erfindung geht davon aus, daß das ideale Fahrverhalten dann erzielt ist, wenn die Achsen des Steuerkopfes und des Sitzrohres in einer Be zugsebene liegen, die senkrecht zur Mitte des Tretlagers verläuft und die Mittelebene des Hinterrades und beim Geradeauslauf auch die Mittelebene des Vorderrades enthält. Die Erfindung befaßt sich deshalb mit dem Richten des gesam ten Rahmens.

Im einzelnen betrifft die Erfindung ein Verfah ren zum Richten der gelöteten und/oder ge schweißten Rahmen von Zweirädern, indem in einer Richtvorrichtung das Tretlager (die Schwingachse) eines Rahmens fest eingespannt und das Sitzrohr ausrichtbar eingespannt wird und in die zur Achse des Tretlagers senkrecht verlaufende und es (sie) halbierende Bezugsebene gerichtet wird.

Die Erfindung betrifft weiterhin ein Verfahren zum Richten der gelöteten und/oder geschweiß ten Rahmen von Zweirädern, indem in einer Richtvorrichtung das Tretlager (die Schwingachse) und das Sitzrohr eines Rahmens fest eingespannt werden und die Hinterradausfallenden (die Hinterradschwinggabel) ausrichtbar eingespannt werden und in die zur Achse des Tretlagers senkrecht verlaufende und es (sie) halbierende Bezugsebene gerichtet werden bzw. ein Verfahren zum Richten der gelöteten und/oder geschweißten Rahmen von Zweirädern, indem in einer Richtvorrichtung das Tretlager (die Schwingachse) und das Sitzrohr eines Rahmens fest eingespannt werden und die Hinterradausfallenden (die Hinterradschwinggabel) ausrichtbar eingespannt werden und in die zur Achse des Tretlagers senkrecht verlaufende und es (sie) halbierende Bezugsebene derart gerichtet werden, daß die Mitte der Radnabe des Hinterrades in der Bezugsebene liegt.

Die Erfindung betrifft weiterhin ein Verfahren zum Richten der gelöteten und/oder geschweißten Rahmen von Zweirädern, indem in einer Richtvorrichtung die Hinterradausfallenden (die Hinterradschwinggabel), das Tretlager (die Schwingachse) und das Sitzrohr eines Rahmens fest und der Steuerkopf ausrichtbar eingespannt werden und die Achse des Steuerkopfes in die, die Achse des Sitzrohres enthaltende und den Abstand zwischen den Hinterradausfallenden halbierende Bezugsebene gerichtetwird.

Die Erfindung betrifft weiterhin Vorrichtungen zur Durchführung dieser Verfahren.

Der Erfindung liegt die Aufgabe zugrunde, die gelöteten und/oder geschweißten Rahmen von Zweirädern zu richten, im einzelnen das Sattelrohr zum Tretlager (zur Schwingachse) auszurichten, zu dem zueinander gerichteten Tretlager (Schwingachse) und Sitzrohr den Hinterbau des Zweiradrahmens zu richten und zu diesen gerichteten Teilen des Zweiradrahmens den Steuerkopf zu richten. Sie umfaßt auch die Aufgabe, lediglich den Steuerkopf oder nur einzelne Teile des Zweirades zu richten.

Die Erfindung geht von dem experimentellen Ergebnis aus, daß das Richten des Sitzrohres erheblich größere Kräfte erfordert als das Richten der anderen Teile eines Zweiradrahmens, d. h., daß nach dem Richten des Sitzrohres zu dem Tretlager (zu der Schwingachse) das Sitzrohr auch weiterhin gerichtet ist, wenn die weiteren Teile, d. h. der Hinterbau und der Vorderbau bzw. der Steuerkopf des Zweiradrahmens gerichtet werden.

Die Aufgabe, das Sitzrohr in die zur Achse des Tretlagers bzw. der Schwingachse senkrecht verlaufende und das Tretlager bzw. die Schwingachse halbierende Bezugsebene zu richten, wird erfindungsgemäß dadurch gelöst, daß der Winkel zwischen der Achse des Tretlagers (der Schwingachse) und der Achse des Sitzrohres gemessen wird, das Sitzrohr in beide Winkelrichtungen über die Streckgrenze hinaus mechanisch vorgerichtet wird, der Winkel nochmals gemessen und das Sitzrohr in Abhängigkeit von diesem Winkel mechanisch in die Bezugsebene gerichtet wird. Erfindungsgemäß wird das Sitzrohr mechanisch vorgerichtet, indem das Sitzrohr in beide Winkelrichtungen über die Streckgrenze hinaus gerichtet wird, der Winkel zwischen den beiden Achsen nochmals gemessen wird und dann mit von diesem Winkelwert ab hängigen mechanischen Richtkräften bzw. entsprechenden Richtwegen nach dem jeweiligen Vorrichten gerichtet wird.

Unter mechanischen Richtkräften sind im Sinne der Erfindung solche Kräfte zu verstehen, die über motorisch verstellbare Einrichtungen erzeugt werden, und nicht mittels hydraulischer Arbeitszylinder.

Entsprechend sind unter mechanischen Vorrichtungen solche zu verstehen, die motorisch verstellbare Einrichtungen sind, die dieses erfindungsgemäße Richten (Vorrichten und (Nach-) Richten) ausüben. Erfindungswesentlich ist hierbei, daß die Winkel und Wege genau gemessen werden.

Die Aufgabe, die Hinterradausfallenden zu richten, wird erfindungsgemäß dadurch gelöst, daß der Abstand der Mitte der Radnabe des Hinterrades von der Bezugsebene gemessen wird und die beiden zueinander fest verspannten Hinterradausfallenden (die Hinterradschwinggabel) nach beiden Seiten über die Streckgrenze hinausgehend linear mechanisch vorgerichtet werden, der Abstand nochmals gemessen wird und die Mitte der Radnabe des Hinterrades in Abhängigkeit von diesem Abstand mechanisch mit der Bezugsebene zur Deckung gebracht wird

Dieses Richten bietet sich dann an, wenn der Radreifen und die Radnabe, bezogen auf die Mit telebene des Hinterrades, symmetrisch zueinander angeordnet sind.

In manchen Fällen, z. B. bei Radnaben, die mehrere nebeneinander angeordnete Zahnkränze für eine Kettenschaltung aufweisen, ging man in der Praxis bisher so vor, durch entsprechende Schrägstellung der Speichen dafür zu sorgen, daß diese Symmetrie erhalten blieb. Dies führt jedoch zu einer extremen steilen Stellung der Speichen im Bereich der Zahnkränze, was im Hinblick auf die mechanische Stabilität nachteilig ist.

In weiterer Ausgestaltung der Erfindung erfolgt das Richten der Hinterradausfallenden in der Weise, daß der Abstand der Mittelebene des Hinterrades von der Bezugsebene gemessen wird und die beiden Hinterradausfallenden (die Hinterradschwinggabel) gemeinsam nach beiden Seiten über die Streckgrenze hinausgehend linear mechanisch vorgerichtet werden, der Abstand nochmals gemessen wird und die Mittelebene des Hinterrades in Abhängigkeit von die sem Abstand mechanisch mit der Bezugsebene zur Deckung gebracht wird.

Durch diese Maßnahmen wird erreicht, daß die Speichen auf beiden Seiten der Radnabe unter gleicher Winkelstellung montiert werden können.

Die Aufgabe, die Achse des Steuerkopfes, in die die Achse des Sitzrohres und die Mitte der Radnabe bzw. die Mittelebene des Hinterrades enthaltende Bezugsebene zu richten, wird erfindungsgemäß dadurch gelöst, daß der Schnittwinkel zwischen der Achse des Steuerkopfes und der Durchdringungslinie gemessen wird, die durch den Schnitt der Bezugsebene mit der zu ihr senkrechten, die Achse des Steuerkopfes enthaltenden Ebene gegeben ist, daß der Steuerkopf in beide Winkelrichtungen über die Streckgrenze hinaus mechanisch vorgerichtet wird, der Winkel nochmals gemessen und der Steuerkopf in Abhängigkeit von diesem Winkel mechanisch mit seiner Achse parallel zur Durchdringungslinie gerichtet wird, wobei der Abstand der Achse des von den Richteinrichtungen freien Steuerkopfes von der Durchdringungslinie gemessen wird, der Steuerkopf nach beiden Seiten über die Streckgrenze hinausgehend linear mechanisch vorgerichtet wird, der Abstand nochmals gemessen wird und der Steuerkopf in Abhängigkeit dieses Abstandes mechanisch mit der Durchdringungslinie zur Deckung gebracht wird.

In weiterer Ausgestaltung der Erfindung wird die Achse des Steuerkopfes in die die Achse des Sitzrohres enthaltende und den Abstand zwischen den Hinterradausfallenden halbierende bzw. die Mittelebene des Hinterrades enthaltende Bezugsebene erfindungsgemäß in der Weise gerichtet, daß der Schnittwinkel zwischen der Projektion der Achse des Steuerkopfes auf eine zur Bezugsebene senkrechte Ebene und der Durchdringungslinie gemessen wird, die durch den Schnitt dieser Ebene mit der Bezugsebene gegeben ist, wobei der Steuerkopf in beide Winkelrichtungen über die Streckgrenze hinausgehend mechanisch vorgerichtet wird, der Winkel nochmals gemessen und der Steuerkopf in Abhängigkeit von diesem Winkel mechanisch mit seiner Achse parallel zur Bezugsebene gerichtet wird, dann der Abstand des von den Richteinrichtungen freien Steuerkopfes von der Bezugsebene gemessen wird, der Steuerkopf nach beiden Seiten über die Streckgrenze hinausgehend linear mechanisch vorgerichtet wird, der Abstand nochmals gemessen wird und der Steuerkopf in Abhängigkeit dieses Abstandes mechanisch mit der Bezugsebene zur Deckung gebracht wird.

In völliger Abkehr vom bisherigen Stand der Technik erfolgt das Richten der Rahmen von Zweirädern erfindungsgemäß dadurch, daß die Winkel und der Schnittwinkel und die Abstände bzw. die Winkel und Schnittwinkel bzw. lediglich die Abstände gemessen werden und die entsprechenden Richtvorgänge mittels von diesen Werten abhängigen mechanischen Richtkräften bzw. entsprechenden Richtwegen erfolgt. Unter mechanischen Richtkräften sind solche Kräfte zu verstehen, die über motorisch verstellbare Einrichtungen erzeugt werden und nicht mittels hydraulischer Arbeitszylinder.

Unter mechanischem Vorrichten und unter mechanisch mit der Durchdringungslinie bzw. der Bezugsebene tn-Deckung-Bringen istzuverstehen, daß dies mittels derartiger motorisch verstellbarer Einrichtungen erfolgt. Erfindungswesentlich ist auch, daß die Winkelschnittwinkel und Abstände genau gemessen werden.

Die Vorrichtung zum Richten des Sitzrohres zum Tretlager ist erfindungsgemäß gekennzeichnet durch eine Spanneinrichtung für das Tretlager (die Schwingachse) und durch ein in Abhängigkeit vom Winkel verstellbare Spann einrichtung für das Sitzrohr. Durch diese Maßnahmen wird erreicht, daß durch die Spanneinrichtung das Tretlager bzw. die Schwingachse in ihrer räumlichen Lage unverrückbar fest eingespannt wird und daß anschließend über die Streckgrenze hinausgehend zunächst mittels der verstellbaren Spanneinrichtung das Sitzrohr über die Streckgrenze hinausgehend in beide Winkelrichtungen vorgerichtet wird und an schließend nach Messen des Winkels in Abhängigkeit von diesem Winkel ein Nachrichten er folgt. Gemäß einem bevorzugten Ausführungs beispiel ist die erfindungsgemäße Vorrichtung gekennzeichnet durch einen Maschinenrahmen mit Spanneinrichtungen für das Tretlager (die Schwingachse) und einer im Maschinenrahmen verschiebbar (verschwenkbar) geführten Einrichtung für das Sitzrohr. Dadurch, daß das Verdrehen in beide Winkelrichtungen nur in kleinen Winkelbereichen erfolgt, ist es möglich, anstelle einer verschwenkbaren Spanneinrichtung eine verschiebbare vorzusehen, wobei der Schwenkbogen, den die Spanneinrichtung zu überstreichen hat, in erster Näherung durch einen in tangentialer Richtung verlaufenden Wegabschnitt ersetzt ist.

Gemäß einem bevorzugten Ausführungsbeispiel ist die Vorrichtung erfindungsgemäß gekennzeichnet durch einen der Spanneinrichtung für das Sitzrohr zugeordneten Winkelschrittgeber zur Bestimmung des Winkels und einen mit der Spanneinrichtung koppelbaren motorischen Antrieb, der zur Bestimmung des Winkels ausge koppelt wird. Bei gekoppeltem Antrieb wird die Spanneinrichtung für das Sitzrohr in die Nuttstet lung gebracht und das Sitzrohr eingespannt Nach Entkoppeln des Antriebs verdreht bzw. verschiebt das nicht ausgerichtete Sitzrohr die Spanneinrichtung um den entsprechenden Betrag, der am Winkelschrittgeber abgelesen wird. Diesem Wert wird ein zuvor experimentell bestimmter Richtwert zugeordnet, der ein Maß für den Richtweg der Spanneinrichtung ist. Zu diesem Zweck wird sie wieder mit dem motorischen Antrieb gekoppelt.

Die Nullstellung ist definiert durch die durch die Mitte des Tretlagers gehende und auf seiner Achse senkrecht stehende Bezugsebene.

In einer noch weiteren Ausgestaltung der Erfindung ist ein Rechner vorgesehen mit jeweils einem Eingang für den Winkelschrittgeber, mit einem Speicher für gespeicherte Werte für die Winkelabweichung und diesen zugeordneten Werten für das Richten und einer Einrichtung zum Zuordnen des gemessenen Wertes zu dem ihm am nächsten kommenden Wert sowie einer Einrichtung zur Zuordnung dieses Wertes dem Richtwert für den motorischen Antrieb.

Die Vorrichtung zum Richten der Hinterradausfallenden ist erfindungsgemäß gekennzeichnet durch Spanneinrichtungen für das Tretlager (die Schwingachse) und das Sitzrohr und durch eine in Abhängigkeit des Abstandes der Mittelebene des Hinterrades bzw. der Mitte der Radnabe von der Bezugsebene verschiebbare Spanneinrichtung bzw. Aufnahme für die Hinterradausfallenden. Erfindungswesentlich ist hierbei, daß das Tretlager (die Schwingachse) und das Sitzrohr zur Bezugsebene ausgerichtet sind und zu ihr festgelegt sind.

Gemäß einem vorteilhaften Ausführungsbeispiel ist ein Maschinenrahmen mit den Spanneinrichtungen für das Tretlager und das Sitzrohr und eine im Maschinenrahmen verschiebbar geführte Spanneinrichtung bzw. Aufnahme für die Hinterradausfallenden vorgesehen.

In einer noch weiteren Ausgestaltung ist erfindungsgemäß ein mit der Spanneinrichtung bzw. der Aufnahme über eine Zahnstange gekoppelter Winkelschrittgeber zur Bestimmung des Abstandes vorgesehen und ein mit der Spanneinrichtung bzw. der Aufnahme koppelbarer motorischer Antrieb, der zur Bestimmung des Abstandes ausgekoppelt wird.

Gemäß einer noch weiteren Ausgestaltung der Erfindung ist ein Rechner vorgesehen mit jeweils einem Eingang für den Winkelschrittgeber, mit einem Speicher für gespeicherte Werte für die Abstände und diesen zugeordneten Werten für das Richten mit einer Einrichtung zum Zuordnen des gemessenen Wertes zu dem ihm am nächsten kommenden Wert sowie einer Einrichtung zur Zuordnung dieses Wertes dem Richtwert für den motorischen Antrieb.

Die Vorrichtung zur Durchführung des Verfahrens zum Richten des Steuerkopfes gemäß dem ersten bzw. dem zweiten Lösungsprinzip ist erfindungsgemäß gekennzeichnet durch Spanneinrichtungen für die Hinterradausfallenden (Hinterradschwingen), das Tretlager (die Schwingachse) und das Sitzrohr und durch eine in Abhängigkeit vom Schnittwinkel verdrehbare und in Abhängigkeit des Abstandes der Achse des Steuerkopfes von der Durchdringungslinie bzw. der Bezugsebene verschiebbare Spanneinrichtung für den Steuerkopf. Erfindungswesentlich ist, daß die Spanneinrichtung für den Steuerkopf sowohl eine Drehbewegung als auch eine davon unabhängige Verschiebung, d. h. eine lineare Bewegung ausführen kann, wobei diese Drehbewegungen und translatorischen Bewegungen durch motorische Antriebe und nicht mittels hydraulischer Arbeitszylinder erfolgen. Die Spanneinrichtungen für die Hinterradausfallenden, das Tretlager und das Sitzrohr sind in an sich bekannter Weise ausgeführt und orts- bzw. raumfest zur Vorrichtung. Ein besonderer Vorteil ergibt sich durch die durch die erfindungsgemäßen Maßnahmen erzielte hohe Arbeitsgeschwindigkeit.

Gemäß einem vorteilhaften Ausführungsbeispiel ist erfindungsgemäß ein Maschinenrahmen mit Spanneinrichtungen für die Hinterradausfallenden (Hinterradschwinggabel), das Tretlager (die Schwingachse) und das Sitzrohr sowie ein im Maschinenrahmen verschiebbar geführter Schlitten mit auf ihm verdrehbar angeordneten Spannbacken als verdrehbare und verschiebbare Spanneinrichtung für den Steuerkopf vorgesehen. Durch diese Maßnahmen wird erreicht, daß die Bezugsebene, die die Achse des Sitzrohres enthält und den Abstand zwischen den Hinterradausfallenden halbiert, festgelegt ist in bezug auf die Spanneinrichtung für den Steuerkopf. Die Spanneinrichtungen für die Hinterradausfallenden, das Tretlager und das Sitzrohr können zusätzlich in der Weise gemeinsam durch optoelektronische Mittel so justiert werden, daß diese Bezugsebene exakt senkrecht zum Schlitten bzw. zur Schnittebene verläuft. Die Schnittlinie der Bezugsebene mit der Ebene des Schlittens bzw. dem Schlitten selbst definiert die Nullage des Schlittens, in die dieser verbracht und verschwenkt wird, bevor die auf ihm befindliche verdrehbare Spannbacke mit dem Steuerkopf verspannt wird. Die Drehachse der Spannbacke verläuft senkrecht zur Ebene des Schlittens und liegt in der Bezugsebene, die die Ebene des Schlittens bzw. diesen unter einem rechten Winkel schneidet. Die Spannbacke wird bei Freigabe ihrer Drehbarkeit von dem Steuerkopf in eine Winkelstellung gedreht, die mit dem Schnittwinkel übereinstimmt. Dieser Schnittwinkel wird gemessen, um einen Verzug des Rahmens überhaupt festzustellen. Anschließend wird die Klemmbacke mit eingespanntem Steuerkopf bezogen auf die Nullage in beide Winkelrichtungen über die Streckgrenze des Rahmens mechanisch, d. h. über einen motorischen Antrieb verdreht und dabei der Rahmen bzw. Steuerkopf vorgerichtet. Anschließend wird nach Freigabe der Verdrehbarkeit der Klemmbacke, d. h. nach Entkoppeln von dem motorischen Antrieb der sich einstellende Schnittwinkel nochmals gemessen und dann in Abhängigkeit dieses Schnittwinkels bezogen auf die Nullage der Steuerkopf in die andere Winkelrichtung so verdreht, daß nach Auffahren der Klemmbacken die Achse des Steuerkopfes parallel zur Durchdringungslinie bzw. zur Bezugsebene ausgerichtet ist. Anschließend wird der Steuerkopf nach beiden Seiten über die Durchdringungslinie bzw. die Bezugsebene, d. h. über die Nullage unter Überschreiten der Streckgrenze durch eine lineare Bewegung der Klemmbakken mechanisch vorgerichtet, anschließend bei geöffneten Klemmbacken der sich einstellende Abstand der Achse des Steuerkopfes von der Nullage gemessen. Die Klemmbacken werden unter Einspannen des Steuerkopfes zugefahren. Anschließend wird der Schlitten um einen von diesem Abstand abhängigen Richtweg, gemessen von der Nullstellung aus, in die andere Richtung motorisch verstellt, wobei die Klemmbakken die Winkelstellung »Null« haben. Nach Auffahren der Spannbacken federt der Steuerkopf in die Endlage, wobei seine Achse in der Bezugsebene verläuft.

Gemäß einem bevorzugten Ausführungsbeispiel weist zur Bestimmung des Schnittwinkels und des Abstandes sowie zum Aufbringen der mechanischen Richtkräfte die Vorrichtung einen der Spanneinrichtung für den Steuerkopf zugeordneten Zahnkranz auf, einen mit dem Zahnkranz gekoppelten Winkelschrittgeber zur Bestimmung des Schnittwinkels und einen mit dem Zahnkranz koppelbaren motorischen Antrieb, der zur Bestimmung des Schnittwinkels ausgekoppelt wird sowie einen weiteren motorischen Antrieb zum Verschieben des Schlittens und einen Weggeber zur Bestimmung des Abstandes zwischen der Bezugsebene und der zu ihr parallel gerichteten Achse des Steuerkopfes.

In einer noch weiteren Ausgestaltung der Erfindung ist ein Rechner vorgesehen, mit jeweils einem Eingang für den Winkelschrittgeber und für den Weggeber, mit einem Speicher für gespeicherte Werte γ*'für die Winkelabweichung und diesen zugeordneten Werten γ*'+ε für das Richten, mit einem Speicher für gespeicherte Werte b^{*}' für die Abstände und zugeordnete Werte b*'+δ für das Richten, einer Einrichtung zum Zuordnen des gemessenen Wertes i (b') zu dem ihm am nächsten kommenden Wert γ*' (b^{*}') sowie einer Einrichtung zur Zuordnung dieses Wertes dem Richtwert γ*'+ε (b*'+δ und einer Einrichtung zur Abgabe des Richtwertes γ*'+ ε bzw. b*' + <J an den motorischen Antrieb.

Um verschiedene Rahmenkonstruktionen berücksichtigen zu können, sind die Werte in den einzelnen Rechnern in Abhängigkeit der Rahmenkonstruktionen gespeichert. Erfindungswesentlich ist, daß das erfindungsgemäße mechanische Richten sehr feinfühlig erfolgt. Aus diesem Grund sind in weiterer Ausgestaltung der Erfindung die motorischen Antriebe Scheibenläufermotoren, die z. B. gegenüber Schrittmotoren höhere Arbeitsgeschwindigkeiten erlauben und keinen erheblichen technischen Aufwand an den erfindungsgemäßen Vorrichtungen bzw. Einrichtungen erfordern.

In einer weiteren Ausgestaltung der Erfindung sind die Winkelschrittgeber absolute Winkelschrittgeber. Absolute Winkelschrittgeber bzw. absolute Winkelkodierer sind an sich bereits bekannt (vgl. Prospekt Optoelectronische, absolute Winkelschrittgeber, Fa. Stegmann). Sie ordnen jedem Winkel eine bestimmte Kombination von Zahlenwerten absolut zu. Fehlmessungen sind ausgeschlossen, da der Nullpunkt des absoluten Winkelkodierers durch den Code definiert ist und die Abfrage im statischen Zustand erfolgt.

Die Erfindung wird in der Zeichnung anhand eines Ausführungsbeispiels erläutert. Es zeigt
Fig 1 einen Zweiradrahmen,
Fig. 2 den Zweiradrahmen nach Fig. 1 mit den Bezugsebenen,
Fig.3 eine Draufsicht auf einen Zweiradrahmen mit eingespanntem Hinterrad,
Fig. 4 das Richten des Sitzrohres und des Hinterbaus,
Fig. 5 das Richten des Steuerkopfes,
Fig.6a-6d eine Ansicht in Pfeilrichtung der Fig. 5,
Fig. 7 das Funktionsprinzip der erfindungsgemäßen Vorrichtung zum Richten des Steuerkopfes,
Fig. 8 eine Vorderansicht eines Ausführungsbeispiels einer Vorrichtung nach Fig. 7,
Fig. 9-9c das Blockschaltbild mit dem Rechner zum Richten des Steuerkopfes,
Fig. 10 die Vorderansicht des Ausführungsbeispiels nach Fig. 8 mit zusätzlichen Einrichtungen zum Richten des Sitzrohres und der Hinterradausfallenden,
Fig. 11 eine Draufsicht gemäß Linie XI-XI in Fig. 10,
Fig. 12 das Blockschaltbild nach Fig. 9 mit den zusätzlichen Rechnern für das Richten des Sitzrohres und der Hinterradausfallenden,
Fig. 13, 14 entsprechende Darstellungen für das Sitzrohr und die Hinterradausfallenden wie in Fig. 9b, 9c.

In den Figuren sind gleiche Teile mit den gleichen Bezugszeichen versehen.

In den Figuren ist mit 1 der Steuerkopf, mit 2 das Unterrohr, mit 3 das Oberrohr, mit 4 das Sitzrohr, mit 5 das Tretlager eines als Fahrradrahmen dargestellten Zweiradrahmens bezeichnet. Mit 6 und 7 sind das rechte und das linke Hinterradausfallende bezeichnet, die zusammen den Hinterbau bilden. Jedes Hinterradausfallende besteht aus der Oberstrebe 30 bzw. 31, der Unterstrebe 32 bzw. 33 und der Aufnahme 34 bzw. 35 für das in Fig. 3 mit 36 bezeichnete Hinterrad. Die Achse des Steuerkopfes ist mit AA', die des Sattelrohres mit BB', die des Tretlagers mit CC und die der Radnabe des Hinterrades mit DD' bezeichnet. Bei einem ideal ausgerichteten Zweiradrah. men sind die Achsen AA', BB' parallel und liegen in einer Ebene, die in Fig. 2 als Bezugsebene Eₒ bezeichnet ist. Weiterhin sind bei einem ideal ausgerichteten Zweiradrahmen die Achsen BB' und CC' zueinander senkrecht ausgerichtet, wobei die Achse DD' der Radnabe eines ordnungsgemäß eingebauten Hinterrades parallel zur Achse CC' ausgerichtet ist. Diese Ebene ist in Fig. 2 und 4 als Bezugsebene E3 bezeichnet.

Fig. 3 zeigt eine Draufsicht auf einen Fahrradrahmen mit eingebautem Hinterrad 36. Dieses weist eine Radnabe 37 auf, die über die Speichen 38 und 39 mit der nicht dargestellten Felge verbunden ist. Die Felge weist den Reifen 40 auf. Die Mittelebene des Reifens ist mit E₄ bezeichnet. Sie steht senkrecht zur Zeichenebene und fällt beim gerichteten Zweiradrahmen und ordnungsgemäß montierten Hinterrad mit der Ebene Eo zusammen. Zur Montage dienen die Radmuttern 41 und 41', mittels derer einerseits die Zentrierung des Hinterrades und andererseits das Spannen der nicht dargestellten Fahrradkette erfolgt. In Fig. 3 trägt die Radnabe mehrere mit 42 bezeichnete Zahnkränze. Wie aus Fig. 3 ersichtlich, kann das erfindungsgemäße Richten derart erfolgen, daß die Speichen 38 und 39 jeweils unter der gleichen Winkelstellung gegen die Radnabe anstehen und daß die Mittelebene E₄ mit der Bezugsebene Eo (Fig. 2) zusammenfällt. Das erfindungsgemäße Richten kann auch so erfolgen, daß Hinterräder montiert werden können, deren Speichen eine ungleiche Winkelstellung haben.

Wie aus Fig. 4 hervorgeht, dient die Ebene E2 als Bezugsebene für das Richten des Sitzrohres und die Ebene E3 als Bezugsebene zum Richten der Hinterradausfallenden. Der Schnitt dieser Ebenen E2 und E3 mit der in Fig. 2 dargestellten Ebene Eₒ legt die Nullinien 0-0 bzw. O'-O' fest. Bezogen auf diese Nullinien erfolgt das Vorrichten des Sitzrohres bzw. der Hinterradausfallenden über die Streckgrenze hinaus nach beiden Seiten der betreffenden Nullinie in der Ebene E2 bzw. E3, d. h. in beide Winkelrichtungen. In Fig. 2 halbiert die Ebene Eₒ längs der Schnittlinie O'-O' mit der Ebene Eₒ den Abstand zwischen den Hinterradausfallenden, während für ein Hinterrad gemäß Fig. 3 die Hinterradausfallenden unsymmetrisch zu der Linie 0'-O'verlaufen (Fig. 4).

Im folgenden wird zunächst das erfindungsgemäße Richten des Steuerkopfes anhand der Fig. 5 erläutert, wobei vorausgesetzt sei, daß der übrige Rahmen gerichtet ist bzw. die Abweichungen so gering sind, daß sie die Laufeigenschaften des Zweirades nicht bzw. nicht merklich beeinflussen.

Mit 1 ist der Steuerkopf, mit 2 das Unterrohr, mit 3 das Oberrohr, mit 4 das Sitzrohr, mit 5 das Tretlager, mit 6 das rechte Ausfallende und mit 7 das linke Ausfallende des Rahmens bezeichnet. Mit Eₒ ist die Bezugsebene bezeichnet, die die Achse BB' des Sitzrohres enthält und die den Abstand a zwischen den Hinterradausfallenden halbiert. Die Achse des Steuerkopfes ist mit AA' bezeichnet. Bei einem ausgerichteten Rahmen liegt diese Achse AA' ebenfalls in der Bezugsebene Eₒ. In Fig. 5 ist weiterhin eine erste, zu der Ebene Eₒ senkrecht verlaufende Ebene E₁ eingezeichnet, die bei dem gerichtet eingezeichneten Fahrradrahmen so gelegt ist, daß sie die Achse AA' des Steuerkopfes ebenfalls enthält, d. h. ihre Schrittlinie h-h mit der Ebene Eo fällt mit der Achse AA' zusammen. Bei einem nicht gerichteten Fahrradrahmen liegt die Achse A₁A₁' des Steuerkopfes nicht in der Ebene Eₒ und auch nicht in der Schnittlinie der beiden Ebenen Eₒ, Eᵢ, sondern lediglich in der Ebene Eᵢ. Vielmehr schließen die beiden Achsen AA' und A₁A₁' miteinander den Schnittwinkel γ ein. Diese beiden Achsen schneiden sich in halber Höhe des Steuerkopfes, falls dieser lediglich verdreht ist.

Im allgemeinen ist der nicht gerichtete Zweiradrahmen so verzogen, daß zusätzlich zu dieser Verdrehung des Steuerkopfes aus der Ebene Eₒ noch eine Parallelverschiebung des Steuerkopfes zur Ebene Eₒ vorliegt, so daß in der Ebene E₁ die Achse des Steuerkopfes die Position A₂A₂' einnimmt und den Abstand b von der Ebene Eo hat. Das Richten kann auch in einer nicht eingezeichneten Ebene E₂' erfolgen, die ebenfalls senkrecht zur Ebene Eₒ verläuft, wobei bei einem ideal ausgerichteten Steuerkopf die Projektion des Schnittes dieser Ebene Eₒ mit der Ebene E2 zur Deckung mit der Achse des Steuerkopfes kommt. Entsprechendes gilt für die Projektion der Mittelachse des Steuerkopfes bei einem nicht ausgerichteten Zweiradrahmen, die sich aus einfachen geometrischen Gesetzmäßigkeiten durch entsprechende Projektion aus der Ebene E₁ in die Ebene E₂' ergibt. Prinzipiell ist es demnach möglich, die Richtvorgänge in der Ebene Eᵢ bzw. in einer Ebene E₂' vorzunehmen.

In Fig. 6a bis 6d ist eine Ansicht in Richtung des Pfeils der Fig. 5 auf die Achse des Steuerkopfes eines noch nicht ausgerichteten Zweiradrahmens dargestellt. In Fig. 6a schließt die Achse AᵢÄᵢ' des Steuerkopfes mit der Schnittlinie h den Winkel γ ein. Dieser Winkel γ wird gemessen und mittels einer von diesem Schnittwinkel abhängigen mechanischen Richtkraft wird der Steuerkopf vorgerichtet, so daß seine Achse die Position in Fig. 2b einnimmt. Der Winkel γwird gemessen und mittels einer von diesem Winkel γ' abhängigen mechanischen Richtkraft erfolgt ein Nachrichten, so daß gemäß Fig. 6c die Achse des Steuerkopfes parallel zur Ebene Eₒ ausgerichtet ist und den Abstand b hat (Fig. 5). Mittels einer von diesem Abstand abhängigen mechanischen Richtkraft wird der Steuerkopf vorgerichtet und in die Position gemäß Fig. 6d gebracht, wobei seine Achse den Abstand b' einnimmt. Durch ein nochmaliges motorisches Richten (Nachrichten) in Abhängigkeit von diesem Abstand b' wird der Steuerkopf so gerichtet, daß seine Achse mit der Linie h-h zur Deckung kommt. Entsprechendes gilt, wenn das Richten unter Bezugnahme auf die Ebene E2 erfolgt. Es kann auch der Fall eintreten, daß bereits durch ein einmaliges Richten mit einer von diesem Winkel bzw. dem Abstand abhängigen mechanischen Richtkraft der Steuerkopf gerichtet ist.

Das Messen der Winkel und der Abstände erfolgt über Winkelschrittgeber und Weggeber. Die ermittelten Werte werden einem Rechner zugeführt, der die Richtwege in Abhängigkeit dieser Werte über ein Vergleichsprogramm bestimmt. Dieses Vergleichsprogramm enthält die experimentell bestimmten Werte der Winkel und der Abstände in Abhängigkeit der Rahmengrö- ße.

Fig. 7 zeigt schematisch das Funktionsprinzip der erfindungsgemäßen Vorrichtung. In ihr ist lediglich der Steuerkopf 1 des Zweiradrahmens dargestellt. Er ist in die Spanneinrichtung 8 eingespannt, die in Abhängigkeit des Schnittwinkels verdrehbar und in Abhängigkeit des Abstandes der Achse des Steuerkopfes von der Durchdringungslinie bzw. der Bezugsebene Eₒ verschiebbar ist (vgl. Fig. 5). Zu diesem Zweck sind die beiden Spannbacken 9 und 10 für den Steuerkopf auf einem Drehteller 13' mit entsprechenden pneumatischen Arbeitszylindern 11, 12 angeordnet (Fig.8). Der Drehteller weist einen Zahnkranz 13 auf, der einerseits mit dem Ritzel eines absoluten Winkelschrittgebers 14 in Eingriff steht. Weiterhin ist ein motorischer Antrieb 15 vorgesehen, der über eine ausrückbare Kupplung 16 mit dem Zahnkranz des Drehtellers gekuppelt bzw. entkuppelt werden kann. Der Drehteller ist auf einem Schlitten 17 angeordnet, der auf einer Schlittenführung 18 durch einen weiteren motorischen Antrieb 19 verschiebbar geführt ist. Die Nullage O-O des Schlittens und die Winkellage 0-0 des Drehtellers (Fig.3 3 bzw. Fig. 4) stimmen mit der Durchdringungslinie bzw. der Schnittlinie h-h in Fig. 5 überein. Zur Bestimmung des Schnittwinkels nach dem Vorrichten wird in der Nullstellung des Schlittens der motorische Antrieb 15 über die Kupplung 16 von dem Drehteller entkoppelt. Als Folge verdreht der Steuerkopf 1 des nicht gerichteten Zweiradrahmens den Drehteller 13' um den Winkel γ' (Fig. 5, Fig. 6). Dieser Winkel γ' wird durch den absoluten Winkelschrittgeber 14, der stets mit dem Zahnkranz gekoppelt ist, aufgenommen und an den nicht dargestellten Rechner weitergegeben. Dieser Rechner bestimmt, in welchem Winkelmaß der Drehteller motorisch verdreht wird, so daß in die Ebene Eₒ (Fig. 5, Fig. 6e, Fig. 6d) ausgerichtet wird. Anschließend werden die Spannbacken 9 und 10 aufgefahren, so daß der Steuerkopf außer Eingriff mit ihnen gelangt. Als Folge davon nimmt im allgemeinen der Steuerkopf eine Position mit seiner Achse parallel zur Ebene Eₒ ein (Fig. 6c, Fig. 6d). Dieser Abstand b bzw. b' wird mittels eines Weggebers 20 gemessen, der über eine Führung 21 und mittels einer Druckfeder 22 gegen den Steuerkopf 1 bei geöffneten Spannbacken ansteht. Dieser Wert b bzw. b' wird gemessen und dem Rechner eingegeben, der in Abhängigkeit von dem Abstand b' den Weg bestimmt, um den der Schlitten verfahren wird, so daß nach Freigabe des Steuerkopfes durch die Spannbacken der Steuerkopf in die Ebene Eₒ gerichtet ist.

Fig. 8 zeigt eine Frontansicht eines Ausführungsbeispiels. In dem Maschinenrahmen 23 ist die Schlittenführung 18 feststehend angeordnet, auf der der Schlitten 17 mit dem Drehteller sowie den weiteren Einrichtungen geführt ist (gleiche Teile sind mit gleichen Bezugszeichen bezeichnet).

Ein Zweiradrahmen ist mit den Hinterradausfallenden 6 und 7 in die Führung 24 eignespannt, die zur Festlegung der Ebene Eₒ dient. Durch Spannbacken 25 und 26 für das Tretlager und einen Spanndorn 27 für das Sitzrohr (Fig. 7) sowie zugeordnete, nicht bezifferte, pneumatische Arbeitszylinder wird der Zweiradrahmen gemäß Fig. 5 zentriert.

Fig. 9a zeigt das Blockschaltbild mit dem Rechner 28. Dem Winkelschrittgeber 14 und dem Weggeber 20 ist jeweils ein Eingang des Rechners zugeordnet. In dem Rechner sind jeweils mit γ*' bezeichnete Werte für die Winkelabweichung sowie zugeordnete Werte (γ*'+ε) für das Richten gespeichert. Weiterhin sind mit b*' bezeichnete Werte für die Abstände b' und zugeordnete Werte b*' + δ für das Richten gespeichert.

Nach Messen eines Wertes γ' wird dieser Wert von dem Rechner mit den gespeicherten Werten γ*' verglichen und demjenigen zugeordnet, dem er am nächsten kommt. Der Rechner ordnet diesem Wert den zugeordneten Wert γ*'+ε zu und gibt einen entsprechenden Befehl an den motorischen Antrieb 15. Die Spannbakken 9 und 10 werden mit dem Steuerkopf dann, bezogen auf die Nullage, in die entgegengesetz te Richtung verdreht (vgl. Fig. 9b). Anschließend ist die Achse des Steuerkopfes parallel zur Ebene Eo ausgerichtet und unter dem Abstand b distanziert. Der Abstand b' wird vom Rechner mit den gespeicherten Werten b^{*}' verglichen und demjenigen zugeordnet, dem er am nächsten kommt. Diesem Wert wird der zugeordnete Wert b*'+δ zugeordnet, der dem Betrag entspricht, um den der Steuerkopf über die Nullage in die andere Richtung verschoben wird (vgl. Fig. 9c). Nach seiner Freigabe ist er in der Bezugsebene Eo ausgerichtet. Der Aufbau des Rechners erfolgt in an sich bekannter Weise mit bekannten Bausteinen (Mikroprozessoren u. dgl.).

Fig. 10 zeigt die Frontansicht eines weiteren Ausführungsbeispiels einer erfindungsgemäßen Vorrichtung, in der außer dem Richten des Steu erkopfes das Richten des Sitzrohres und der Hinterradausfallenden erfolgt und in der die Führung 24 (Fig. 7) für die'Hinterradausfallenden näher erläutert ist. Die Vorrichtung nach Fig. 10 ist als Arbeitsstation in eine nicht weiter dargestellte Fertigungsstraße für Zweiradrahmen integriert. Die Zweiradrahmen werden durch die Fer tigungsstraße auf Wagen transportiert, die schematisch mit 43 bezeichnet und mit einer ange triebenen Kette gekuppelt sind. Jeder Wagen 43 weist eine Lehre 44 mit einem Aufnahmeprisma 44' auf, auf das ein Zweiradrahmen mit dem Sitzrohr aufgelegt ist. Die Lehre ist mit dem Wagen absenkbar und anhebbar ausgeführt (nicht dargestellt).

Während die Aufnahme 24 in Fig. 8 ortsfest in bezug auf die Vorrichtung derart angeordnet ist, daß nach dem Einführen der Hinterradausfallenden der Abstand a durch die Bezugsebene Eo halbiert ist (Fig. 5), ist die Aufnahme 24 in Fig 10 in die erfindungsgemäße Einrichtung zum Richten der Hinterradausfallenden integriert. Diese Vorrichtung ist der Übersicht halber nur teilweise in Fig. 10 eingezeichnet, jedoch in Fig. 11 schematisch dargestellt. Aus dieser Fig. 11 ist ersichtlich, daß der Maschinenrahmen aus vier Profilen 23' besteht (Fig. 10), die durch Holme 45 und 46 verbunden sind. Der Holm 45 führt einen Schlitten 47 mittels des Fahrzylinders 48 in Richtung des Doppelpfeiles F₁ verschiebbar. Auf dem Schlitten 47 ist ein beidseitig beaufschlagbarer zweiter Fahrzylinder 49 angeordnet, der in Richtung des zugeordneten Doppelpfeiles F₂ einen zweiten Schlitten 50 führt, auf dem ein Scheibenläufermotor 51 und ein absoluter Winkelkodierer 52 angeordnet sind. Der Scheibenläufermotor steht über die aus Fig. 10 ersichtliche aus rückbare Kupplung 53 mit einer Zahnstange 54 in Eingriff, mit der der absolute Winkelkodierer 52 stets in Eingriff steht. Die Zahnstange weist die Aufnahme 24 für die Hinterradausfallenden auf.

Die erfindungsgemäße Vorrichtung zum Richten des Sattelrohres ist in Fig. 10 der Übersichtlichkeit halber nicht dargestellt. Ihr prinzipieller Aufbau ist jedoch aus dem Ausführungsbeispiel der Fig. 11 ersichtlich.

Auf dem Holm 45 ist ein weiterer doppelseitig beaufschlagbarer Fahrzylinder 55 angeordnet, der in Richtung des Doppelpfeiles F₄ einen Schlitten 56 auf einer nicht dargestellten Führung verschiebt Dieser Schlitten führt einen zweiten Schlitten 55 in Richtung des Doppelpfeiles Fr. mittels des ebenfalls schematisch dargestellten doppelseitig beaufschlagbaren Fahrzylinders 58. Auf diesem zweiten Schlitten 57 sind ein absoluter Winkelkodierer 59 und ein Scheibenläufermotor 60 angeordnet. Der absolute Winkelkodierer steht mit der Zahnstange 61 stets und der Scheibenläufermotor über eine nicht eingezeichnete Kupplung (Fig. 12, Ziff. 67) mit der Zahnstange ausrückbar in Eingriff. Die Zahnstange weist den konisch auslaufenden Sattelrohrdorn 62 auf.

Das Einrichten der Vorrichtung wird in folgender Weise durchgeführt: Nach Festlegung der Nullage 0-0 des Schlittens 17 und der Nullstellung 00 des Drehtellers 13' werden die beiden Spannbacken 25 und 26 derart justiert, daß sie in der Ebene Eₒ zur Anlage kommen. Zu diesem Zweck sind die beiden pneumatischen Arbeitszylinder 63 und 64 vorgesehen, die an den Holmen 45 bzw. 46 angeflanscht sind. Die Steuerung der beiden Arbeitszylinder erfolgt derart, daß sie in allen Stellungen jeweils den gleichen Abstand zur Ebene Eₒ haben. Anschließend wird der Fahrzylinder 55 in Fig. 11 in seine linke Endstellung gebracht und die Zahnstange 61 mittels des Scheibenläufermotors 60 so verstellt, daß die Achse des Sattelrohrdorns in der Schnittlinie der Ebenen Eₒ und E2 liegt (vgl. Fig. 2 und Fig. 4). Hierbei ist die Stellung der Zahnstange derart, daß sie nach beiden Richtungen des Doppelpfeiles F₅ verfahren werden kann.

In dieser Stellung des Satteldorns wird der absolute Winkelkodierer 59 auf Null gestellt.

Anschließend werden die Fahrzylinder 48 und 49 in Fig. 11 in ihre eingefahrene Endstellung gebracht und mittels des Motors 51 wird die Aufnahme 24 so verfahren, daß entweder die Ebene Eₒ den Abstand a zwischen den Hinterradausfallenden eines Zweiradrahmens halbiert (Fig. 5) oder die Mittelebene E₄ des zu montierenden Hinterrades (Fig. 3) mit der Ebene Eo zur Deckung kommt. In dieser Stellung der Aufnahme ist die Zahnstange 54 in Richtung des Doppelpfeils F₃ verfahrbar (Fig. 11). ). Der absolute Winkelkodierer 52 wird in dieser Stellung der Aufnahme auf Null gestellt. Entsprechend werden auch die Spannbacken 9 und 10 in die Ebene Eₒ justiert.

In Fig. 12 ist der Rechner 28 aus Fig. 9 für das Richten des Steuerkopfes nochmals dargestellt. Er ist ergänzt durch einen Rechner 65 bzw. 66 für das Richten des Sitzrohres bzw. der Hinterradausfallenden, die beide entsprechend dem Rechner 28 geschaltet sind. Das erfindungsgemäße Richten eines Zweiradrahmens wird folgendermaßen durchgeführt: Ein auf dem Aufnahmeprisma mit dem Sitzrohr gelagerter Zweiradrahmen wird auf dem Wagen in die Vorrichtung in eine derartige Position eingefahren, daß das Tretlager und das Sattelrohr eingespannt werden können. Nach dem Einspannen von Tretlager und Sattelrohr wird der Wagen mit Lehre und Prisma abgesenkt. Anschließend wird der Scheibenläufermotor 60 von der Zahnstange 61 entkuppelt. Hierdurch kann das umgerichtete Sattelrohr um einen entsprechenden Betrag den Schlitten aus der Nullage verschieben. Der Betrag wird von dem absoluten Winkelkodierer 59 angezeigt bzw. an den Rechner weitergeleitet. Anschließend erfolgt das Vorrichten über die Streckgrenze nach beiden Richtungen. Danach wird in der gleichen Weise, wie bereits beim seitlichen Richten des Steuerkopfes beschrieben, das Richten in die Bezugsebene Eₒ durchgeführt. Falls das Sitzrohr mit seiner Achse noch nicht in die Ebene Eo ausgerichtet ist, verschiebt es die Zahnstange um einen entsprechenden Betrag b₁', der einer bestimmten Winkelstellung der Achse des Sitzrohres zu der Ebene Eₒ entspricht. Da diese Winkelstellung klein ist. kann das Richten der Achse des Sitzrohres in die Ebene Eo mittels eines Richtweges für den Sattelrohrdorn in Pfeilrichtung des Pfeiles F₅ (Fig. 11) erfolgen. Dieser Betrag b₁' wird von dem absoluten Winkelkodierer 59 an den Rechner 65 abgegeben. In diesem sind Werte b₁*' gespeichert, denen ebenfalls gespeicherte Werte b₁*'+δ zugeordnet sind (vgl. Fig. 14). Der Rechner ordnet dem Wert bᵢ' den Speicherwert bi" zu, der ihm am nächsten kommt und gibt den in bezug auf die Ebene Eo vorzeichenabhängigen Steuerbefehl b₁*'+δ₁ an den Scheibenläufermotor 60 ab, der in entsprechender Richtung die Zahnstange 61 und damit den Sattelrohrdorn verschiebt.

Nach dem Richten des Sitzrohres erfolgt das Richten der Hinterradausfallenden. Zu diesem Zweck wird die Aufnahme 24 (Fig. 11) mittels des Fahrzylinders 49 so verfahren, daß z. B. die Mittelebene des zu montierenden Hinterrades mit der Ebene Eo zusammenfällt, wobei die Aufnahme 24 außer Eingriff mit den Aufnahmen 34, 35 (Fig. 24) für das Hinterrad ist (Fig. 1). Anschließend wird die Aufnahme 24 mittels des Fahrzylinders 48 (Fig. 11) in Richtung zu den Arbeitszylindern 63, 64 so verfahren, daß sie mit den konisch auslaufenden Schlitzführungen 24' die Auf nahme für das Hinterrad aufnimmt und festlegt.

Anschließend wird nach beiden Seiten der Bezugsebene Eₒ der Hinterbau jeweils über die Streckgrenze hinausgehend mittels des Scheibenläufermotors 51 vorgerichtet. Mittels der Kupplung 53 wird der Motor 51 entkoppelt. Falls der Hinterbau noch nicht ausgerichtet ist, verschiebt er den Schlitten 50 um einen entsprechenden Betrag b₂'. Dieser Wert wird vom absoluten Winkelkodierer 52 an den Rechner 66 abgegeben, der entsprechende Werte b₂*' und b₂*'+δ₂ (Fig. 12) wie der Rechner 65 gespeichert hat und eine entsprechende Zuordnung vornimmt. Der entsprechende Steuerbefehl b₁*'+δ₂ wird an den Scheibenläufermotor 51 abgegeben, der entsprechend die Zahnstange und damit die Aufnahme 24 verschiebt. Anschließend wird durch Entkopplung des Scheibenläufermotors geprüft, ob der Hinterbau gerichtet ist.

Danach wird der Steuerkopf - wie eingangs beschrieben - gerichtet.

Um die Taktzeiten zu verkürzen, können Steuerkopf und Hinterbau gleichzeitig gerichtet werden.

## Patentansprüche

1. Verfahren zum Richten der gelöteten und/ oder geschweißten Rahmen von Zweirädern, indem in einer Richtvorrichtung das Tretlager (die Schwingachse) eines Rahmens fest eingespannt und das Sitzrohr ausrichtbar eingespannt wird und in die zur Achse des Tretlagers senkrecht verlaufende und es (sie) halbierende Bezugsebene gerichtet wird, dadurch gekennzeichnet, daß der Winkel zwischen der Achse des Tretlagers (der Schwingachse) und der Achse des Sitzrohres gemessen wird, das Sitzrohr in beide Winkelrichtungen über die Streckgrenze hinaus mechanisch vorgerichtet wird, der Winkel nochmals gemessen und das Sitzrohr in Abhängigkeit von diesem Winkel mechanisch in die Bezugsebene gerichtet wird.

2. Verfahren zum Richten der gelöteten und/ oder geschweißten Rahmen von Zweirädern, indem in einer Richtvorrichtung das Tretlager (die Schwingachse) und das Sitzrohr eines Rahmens fest eingespannt werden und die Hinterradausfallenden (die Hinterradschwinggabel) ausrichtbar eingespannt werden und in die zur Achse des Tretlagers senkrecht verlaufende und es (sie) halbierende Bezugsebene gerichtet werden, dadurch gekennzeichnet, daß der Abstand der Mittelebene des Hinterrades von der Bezugsebene gemessen wird und die beiden Hinterradausfallenden (die Hinterradschwinggabel) gemeinsam nach beiden Seiten über die Streckgrenze hinausgehend linear mechanisch vorgerichtet werden, der Abstand nochmals gemessen wird und die Mittelebene des Hinterrades in Abhängigkeit von diesem Abstand mechanisch mit der Bezugsebene zur Deckung gebracht wird.

3. Verfahren zum Richten der gelöteten und/ oder geschweißten Rahmen von Zweirädern, indem in einer Richtvorrichtung das Tretlager (die Schwingachse) und das Sitzrohr eines Rahmens fest eingespannt werden und die Hinterradausfallenden (die Hinterradschwinggabel) ausrichtbar eingespannt werden und in die zur Achse des Tretlagers senkrecht verlaufende und es (sie) halbierende Bezugsebene derart gerichtet werden, daß die Mitte der Radnabe des Hinterrades in der Bezugsebene liegt, dadurch gekennzeichnet, daß der Abstand der Mitte der Radnabe des Hinterrades von der Bezugsebene gemessen wird und die beiden Hinterradausfallenden (die Hinterradschwinggabel) gemeinsam nach beiden Seiten über die Streckgrenze hinausgehend linear mechanisch vorgerichtet werden, der Abstand nochmals gemessen wird und die Mitte der Radnabe des Hinterrades in Abhängigkeit von diesem Abstand mechanisch mit der Bezugsebene zur Deckung gebracht wird.

4. Verfahren zum Richten der gelöteten und/ oder geschweißten Rahmen von Zweirädern, indem in einer Richtvorrichtung die Hinterradausfallenden (die Hinterradschwinggabel), das Tretlager (die Schwingachse) und das Sitzrohr eines Rahmens fest und der Steuerkopf ausrichtbar eingespannt werden und die Achse des Steuerkopfes in die, die Achse des Sitzrohres enthaltende und den Abstand zwischen den Hinterradausfallenden halbierende Bezugsebene gerichtet wird, dadurch gekennzeichnet, daß der Schnittwinkel zwischen der Achse des Steuerkopfs und der Durchdringungslinie gemessen wird, die durch den Schnitt der Bezugsebene mit der zu ihr senkrechten, die Achse des Steuer kopfes enthaltende Ebene gegeben ist, daß der Steuerkopf in beide Winkelrichtungen über die Streckgrenze hinaus mechanisch vorgerichtet wird, der Winkel nochmals gemessen und der Steuerkopf in Abhängigkeit von diesem Winkel mechanisch mit seiner Achse parallel zur Durchdringungslinie gerichtet wird, daß der Abstand der Achse des von Richteinrichtungen freien Steuerkopfes von der Durchdringungslinie gemessen wird, der Steuerkopf nach beiden Seiten über die Streckgrenze hinausgehend linear mechanisch vorgerichtet wird, der Abstand nochmals gemessen wird und der Steuerkopf in Abhängigkeit dieses Abstandes mechanisch mit der Durchdringungslinie zur Deckung gebracht wird.

5. Verfahren zum Richten der gelöteten und/ oder geschweißten Rahmen von Zweirädern, in dem in einer Richtvorrichtung die Hinterradausfallenden (die Hinterradschwinggabel), das Tretlager (die Schwingachse) und das Sitzrohr eines Rahmens fest und der Steuerkopf ausrichtbar eingespannt werden und die Achse des Steuerkopfes in die, die Achse des Sitzrohres enthaltende und den Abstand zwischen den Hinterradausfallenden halbierende Bezugsebene gerich tet wird, dadurch gekennzeichnet, daß der Schnittwinkel zwischen der Projektion der Achse des Steuerkopfes auf eine zur Bezugsebene senkrechte Ebene und der Durchdringungslinie gemessen wird, die durch den Schnitt dieser Ebene mit der Bezugsebene gegeben ist, daß der Steuerkopf in beide Winkelrichtungen über die Streckgrenze hinausgehend mechanisch vorgerichtet wird, der Winkel nochmals gemessen und der Steuerkopf in Abhängigkeit von diesem Winkel mechanisch mit seiner Achse parallel zur Bezugsebene gerichtet wird, daß der Abstand der Achse des von Richteinrichtungen freien Steuerkopfes von der Bezugsebene gemessen wird, der Steuerkopf nach beiden Seiten über die Streckgrenze hinausgehend linear mechanisch vorgerichtet wird, der Abstand nochmals gemessen wird und der Steuerkopf in Abhängig keit dieses Abstandes mechanisch mit der Bezugsebene zur Deckung gebracht wird.

6. Verfahren nach den Ansprüchen 1 bis 5, dadurch gekennzeichnet, daß nach dem Richten des Sitzrohres der Steuerkopf und die Hinterradausfallenden gleichzeitig gerichtet werden.

7. Vorrichtung zur Durchführung des Verfahrens nach Anspruch 1, gekennzeichnet durch eine Spanneinrichtung (25, 26) für das Tretlager (5) (die Schwingachse) und durch eine in Abhängigkeit vom Winkel verstellbare Spanneinrichtung (62) für das Sitzrohr (4).

8. Vorrichtung nach Anspruch 7, gekennzeichnet durch einen Maschinenrahmen (23) mit der Spanneinrichtung für das Tretlager (die Schwingachse) und eine im Maschinenrahmen verschiebbar (verschwenkbar) geführte Spanneinrichtung für das Sitzrohr.

9. Vorrichtung nach Anspruch 8, gekennzeichnet durch einen der Spanneinrichtung für das Sitzrohr zugeordneten Winkelschrittgeber (59) zur Bestimmung des Winkels und einen mit der Spanneinrichtung koppelbaren motorischen Antrieb (60), der zur Bestimmung des Winkels ausgekoppelt wird.

10. Vorrichtung nach einem der Ansprüche 7 bis 9, gekennzeichnet durch einen Rechner (65) mit jeweils einem Eingang für den Winkelschrittgeber (59), mit einem Speicher für gespeicherte Werte für die Winkelabweichung und diesen zugeordneten Werten für das Richten und einer Einrichtung zum Zuordnen des gemessenen Wertes zu dem ihm am nächsten kommenden Wert sowie einer Einrichtung zur Zuordnung dieses Wertes dem Richtwert für den motorischen Antrieb (60).

11. Vorrichtung zur Durchführung des Verfahrens nach Anspruch 2 oder 3, gekennzeichnet durch Spanneinrichtungen (25, 26) für das Tretlager (5) und das Sitzrohr (4) und durch eine verdrehbare und in Abhängigkeit des Abstandes der Mittelebene des Hinterrades bzw. der Mitte der Radnabe von der Bezugsebene (Eₒ) verschiebbare Spanneinrichtung bzw. Aufnahme (24) für die Hinterradausfallenden (6, 7).

12. Vorrichtung nach Anspruch 11, gekennzeichnet durch einen Maschinenrahmen (25) mit den Spanneinrichtungen (25, 26 bzw. 62) für das Tretlager und das Sitzrohr und eine im Maschinenrahmen verschiebbar geführte Spanneinrichtung bzw. Aufnahme (24) für die Hinterradausfallenden.

13. Vorrichtung nach Anspruch 12, gekennzeichnet durch einen mit der Spanneinrichtung bzw. Aufnahme für die Hinterradausfallenden über eine Zahnstange gekoppelten Winkelschrittgeber (52) zur Bestimmung des Abstandes und einen mit der Spanneinrichtung bzw. der Aufnahme koppelbaren motorischen Antrieb (51), der zur Bestimmung des Abstandes ausgekoppelt wird.

14. Vorrichtung nach einem der Ansprüche 11 bis 13, gekennzeichnet durch einen Rechner (66) mit jeweils einem Eingang für den Winkelschrittgeber (52) mit einem Speicher für gespeicherte Werte für die Abstände und diesen zugeordneten Werten für das Richten, einer Einrichtung zum Zuordnen des gemessenen Wertes zu dem ihm am nächsten kommenden Wert sowie einer Einrichtung zur Zuordnung dieses Wertes dem Richtwert für den motorischen Antrieb.

15. Vorrichtung zur Durchführung des Verfahrens nach Anspruch 4 oder 5, gekennzeichnet durch Spanneinrichtungen (24 bzw. 25, 26 bzw 62) für die Hinterradausfallenden (67), das Treilager (5) und das Sitzrohr (4) und durch eine in Abhängigkeit vom Schnittwinkel verdrehbare und in Abhängigkeit des Abstandes der Achse des Steuerkopfes von der Durchdringungslinie bzw. der Bezugsebene (Eₒ) verschiebbare Spanneinrichtung (8) für den Steuerkopf (1).

16. Vorrichtung nach Anspruch 15, gekennzeichnet durch einen Maschinenrahmen (23) mit den Spanneinrichtungen für die Hinterradausfallenden, das Tretlager und das Sitzrohr und einen im Maschinenrahmen verschiebbar geführten Schlitten (17) mit auf ihm verdrehbar angeordneten Spannbacken (9, 10) als verdrehbare und verschiebbare Spanneinrichtung für den Steuerkopf.

17. Vorrichtung nach Anspruch 16, gekennzeichnet durch einen der Spanneinrichtung für den Steuerkopf zugeordneten Zahnkranz (13), einen mit dem Zahnkranz gekoppelten Winkelschrittgeber (14) zur Bestimmung des Schnittwinkels und einen mit dem Zahnkranz koppelbaren motorischen Antrieb (15), der zur Bestimmung des Schnittwinkels ausgekoppelt wird, einen weiteren motorischen Antrieb (19) zum Verschieben des Schlittens und einen Weggeber (20) zur Bestimmung des Abstandes zwischen der Bezugsebene und der zu ihr parallel gerichteten Achse des Steuerkopfes.

18. Vorrichtung nach einem oder mehreren der Ansprüche 10, 14 oder 17, gekennzeichnet durch einen Rechner (28) mit jeweils einem Eingang für den Winkelschrittgeber (14) und für den Weggeber (20), mit einem Speicher für gespeicherte Werte für die Winkelabweichung und diesen zugeordneten Werten für das Richten, mit einem Speicher für gespeicherte Werte für die Abstände und zugeordnete Werte für das Richten, einer Einrichtung zum Zuordnen des gemessenen Wertes zu dem ihm am nächsten kommenden Wert sowie einer Einrichtung zur Zuordnung dieses Wertes dem Richtwert an den motorischen Antrieb (15) bzw. (19).

19. Vorrichtung nach einem oder mehreren der Ansprüche 10, 14 und 18, dadurch gekennzeichnet, daß die Werte in Abhängigkeit der Rahmenkonstruktionen gespeichert sind.

20. Vorrichtung nach einem oder mehreren der Ansprüche 7 bis 18, dadurch gekennzeichnet, daß die motorischen Antriebe Scheibenläufermotoren sind.

21. Vorrichtung nach einem oder mehreren der Ansprüche 7 bis 18, dadurch gekennzeichnet, daß die Winkelschrittgeber absolute Winkelschrittgeber sind.

## Claims

1. Method of aligning soldered and/or welded bicycle frames by firmly clamping the bottom bracket bearings (the pivot axis) of the frame and adjustably clamping the seat tube in an aligning apparatus and by aligning it into the reference plane which runs perpendicularly to the axis of the bottom bracket bearing and bisects it, characterised in that the angle between the axis of the bottom bracket bearing (the pivot axis) and the axis of the seat tube is measured, the seat tube is mechanically pre-aligned beyond the apparent limit of elasticity in both angular directions, the angle is measured again and the seat tube is mechanically aligned into the reference plane as a function of this angle.

2. Method of aligning soldered and/or welded bicycle frames by firmly clamping the bottom bracket bearing (the pivot axis) and the seat tube of a frame and adjustably clamping the rear wheel prongs (the rear wheel pivot fork) in an aligning apparatus and by aligning them into the reference plane which runs perpendicularly to the axis of the bottom bracket bearing and bisects it, characterised in that the distance between the central plane of the rear wheel and the reference plane is measured and the two rear wheel prongs (the rear wheel pivot fork) are mechanically pre-aligned together in linear fashion beyond the apparent limit of elasticity towards both sides, the distance is measured again and the central plane of the rear wheel is mechanically made to cover the reference plane as a function of this distance.

3. Method of aligning soldered and/or welded bicycle frames by firmly clamping the bottom bracket bearing (the pivot axis) and the seat tube of a frame and adjustably clamping the rear wheel prongs (the rear wheel pivot fork) in an aligning apparatus and by aligning them into the reference plane which runs perpendicularly to the axis of the bottom bracket bearing and bisects it, in such a way that the centre of the wheel hub of the rear wheel lies in the reference plane, characterised in that the distance between the centre of the wheel hub of the rear wheel and the reference plane is measured and the two rear wheel prongs (the rear wheel pivot fork) are mechanically pre-aligned together in linear fashion beyond the apparent limit of elasticity towards both sides, the distance is measured again and the centre of the wheel hub of the rear wheel is mechanically made to cover the reference plane as a function of this distance.

4. Method of aligning soldered and/or welded bicycle frames by firmly clamping the rear wheel prongs (the rear wheel pivot fork), the bottom bracket bearing (the pivot axis) and the seat tube of a frame and adjustably clamping the control head in an aligning apparatus and by aligning the axis of the control head into the reference plane which contains the seat tube axis and bisects the distance between the rear wheel prongs, characterised in that the angle of intersection between the control head axis and the line of penetration predetermined by the intersection between the reference plane and the plane which is perpendicular to it and contains the control head axis is measured, in that the control head is mechanically pre-aligned beyond the apparent limit of elasticity in both angular directions, the angle is measured again and the control head is mechan. ically aligned with its axis parallel to the line of penetration as a function of this angle, in that the distance between the axis of the control head free from the aligning apparatuses and the line of penetration is measured, the control head is mechanically pre-aligned in linear fashion beyond the apparent limit of elasticity towards both sides, the distance is measured again and the control head is mechanically made to cover the line of penetration as a function of this distance.

5. Method of aligning soldered and/or welded bicycle frames by firmly clamping the rear wheel prongs (the rear wheel pivot fork), the bottom bracket bearing (the pivot axis) and the seat tube of a frame and by adjustably clamping the control head in an aligning apparatus and by aligning the axis of the control head into the reference plane which contains the seat tube axis and bisects the distance between the rear wheel prongs, characterised in that the angle of intersection between the projection of the control head axis onto a plane perpendicular to the reference plane and the line of penetration which is predetermined by the intersection between this plane and the reference plane is measured, in that the control head is pre-aligned mechanically beyond the apparent limit of elasticity in both angular directions, the angle is measured again and the control head is aligned mechanically with its axis parallel to the reference plane as a function of this angle, in that the distance be tween the axis of the control head free from aligning apparatuses and the reference plane is measured, the control head is pre-aligned mechanically in linear fashion beyond the apparent limit of elasticity towards both sides, the distance is measured again and the control head is mechanically made to cover the reference plane as a function of this distance.

6. Method according to claims 1 to 5, charac terised in that the control head and the rear wheel prongs are aligned simultaneously after aligning the seat tube.

7. Apparatus for carrying out the method according to claim 1, characterised by a clamping device (25, 26) for the bottom bracket bearing (5) (the pivot axis) and by a clamping device (62) adjustable as a function of the angle for the seat tube (4).

8. Apparatus according to claim 7, characterised by a machine frame (23) with the clamping device for the bottom bracket bearing (the pivot axis) and a clamping device for the seat tube which is movably (pivotally) quided in the ma chine frame.

9. Apparatus according to claim 8, characterised by an angular step transmitter (59) which is allocated to the clamping device for the seat tube for determining the angle and a motor drive means (60) which can be coupled to the clamping device and is disengaged for determining the angle.

10. Apparatus according to one of claims 7 to 9, characterised by a computer (65) with a respective input for the angular step transmitter (59), with a memory for stored values of the angular deviation and values allocated thereto for the aligning operation and a device for allocating the measured value to the value closest to it as well as a device for allocating this value to the alignment value for the motor drive means (60).

11. Apparatus for carrying out the method according to claim 2 or 3, characterised by clamping devices (25, 26) for the bottom bracket bearing (5) and the seat tube (4) and by a rotatable clamping device or holder (24) for the rear wheel prongs (6, 7) which is movable as a function of the distance between the central plane of the rear wheel or the centre of the wheel hub and the reference plane (Eₒ).

12. Apparatus according to claim 11, characterised by a machine frame (25) with the clamping devices (25, 26 or 62) for the bottom bracket bearing and the seat tube and a clamping device or holder (24) for the rear wheel prongs which is guided movably in the machine frame.

13. Apparatus according to claim 12, characterised by an angular step transmitter (52) which is coupled via a toothed rack to the clamping device or holder for the rear wheel prongs for determining the distance and a motor drive means (51) which can be coupled to the clamping device or the holder and is disengaged for determining the distance.

14. Apparatus according to one of claims 11 to 13, characterised by a computer (66) with a respective input for the angular step transmitter (52) with a memory for stored values for the distances and values allocated to them for the aligning operation, a device for allocating the measured value to the value closest to it as well as a device for allocating this value to the aiign- ing value for the motor drive means.

15. Apparatus for carrying out the method according to claim 4 or 5, characterised by clamping devices (24 or 25, 26 or 62) for the rear wheel prongs (67), the pedal mount (5) and the seat tube (4) and by a clamping device (8) for the control head (1) which can be rotated as a function of the angle of intersection and can be moved as a function of the distance between the control head axis and the line of penetration or the reference plane (Eo).

16. Apparatus according to claim 15, characterised by a machine frame (23) with the clamping device for the rear wheel prongs, the bottom bracket bearing and the seat tube and a carriage (17) guided movably in the machine frame with clamping jaws (9, 10) arrranged rotatably thereon as rotatable and movable clamping device for the control head.

17. Apparatus according to claim 16, characterised by a toothed ring (13) allocated to the clamping device for the control head, an angular step transmitter (14) coupled to the toothed ring for determining the angle of intersection and a motor drive means (15) which can be coupled to the toothed ring and is disengaged for determin. ing the angle of intersection, a further motor drive means (19) for moving the carriage and a path length transmitter (20) for determining the distance between the reference plane and the control head axis aligned parallel thereto.

18. Apparatus according to one or more of claims 10, 14 or 17, characterised by a computer (28) with a respective input for the angular step transmitter (14) and for the path length transmitter (20), with a memory for stored values for the angular deviation and values allocated thereto for the aligning operation, with a memory for stored values for the distances and allocated values for the aligning operation, a device for allocating the measured value to the value closest to it as well as a device for allocating this value to the aligning value on the motor drive means (15) or (19).

19. Apparatus according to one or more of claims 10, 14 or 18, characterised in that the values are stored as a function of the frame designs.

20. Apparatus according to one or more of claims 7 to 18, characterised in that the motor drive means are disc armature motors

21. Apparatus according to one or more of claims 7 to 18, characterised in that the angular step transmitters are absolute angular step transmitters.

## Revendications

1. Procédé pour aligner des cadres de véhicules à deux roues, brasés et/ou soudés, selon lequel on fixe solidement le palier de pédalier (axe de pédalier) d'un cadre dans un dispositif et on fixe le tube de selle de façon à pouvoir l'aligner, et on l'aligne dans un plan de réference perpendiculaire à l'axe du palier de pédalier et qui le divise en deux, caractérisé en ce que. on mesure l'angle entre l'axe du palier de pédalier (axe d'oscillation) et l'axe du tube de selle, on aligne préalablement, de façon mécanique, le tube de selle dans les deux directions angulaires en dépassant la limite d'élasticité, on mesure une nouvelle fois l'angle et on aligne le tube de selle en fonction de cet angle, mécaniquement, dans le plan de référence.

2. Procédé pour aligner des cadres de véhicules à deux roues brasés et/ou soudés en fixant solidement le palier de pédalier (axe d'oscillation) et le tube de selle d'un cadre dans un dispositif d'alignement, et on serre de façon à pouvoir aligner les extrémités de la fourche de la roue arrière (la fourche oscillante de la roue arriére) et on aligne dans le plan de référence perpendiculaire à t'axe du palier de pédalier et coupant celui-ci par moitié, caractérisé en ce que, on mesure la distance entre le plan médian de la roue arrière et le plan de référence et on aligne préalablement de façon mécanique, les deux extrémités de la fourche de la roue arrière (fourche oscillante de la roue arrière) simultanément, des deux côtés en dépassant linéairement la limite d'élasticité, on mesure de nouveau la distance et on fait coïncider le plan médian de la roue arrière avec le plan de référence, mécaniquement, en fonction de cette distance.

3. Procédé pour aligner des cadres de véhicules à deux roues brasés et/ou soudés, en ce qu'on fixe solidement le palier de pédalier (axe d'oscillation) et le tube de selle d'un cadre dans un dispositif d'alignement et on fixe les extrémités de la fourche de la roue arrière (fourche oscillante de la roue arrière) de façon à pouvoir les aligner, et on les aligne par rapport à un plan perpendiculaire à l'axe du palier de pédalier et qui le coupe en deux moitiés de façon que le milieu du moyeu de la roue arrière se trouve dans le plan de référence, caractérisé en ce que, on mesure la distance du milieu du moyeu de la roue arrière par rapport au plan de référence et on aligne de façon préalable, mécaniquement, en dépassant linéairement la limite d'élasticité, les deux extrémités de la fourche arrière (fourche oscillante de la roue arrière) simultanément des deux côtés, on mesure de nouveau la distance et on fait coïncider mécaniquement avec le plan de référence, le milieu du moyeu de la roue arrière en fonction de cette distance.

4. Procédé pour aligner des cadres de véhicules à deux roues brasés et/ou soudés, selon lequel on fixe solidement dans un dispositif d'alignement, les extrémités de la fourche de la roue arrière (fourche oscillante de la roue arrière), le palier de pédalier (axe d'oscillation) et le tube de selle d'un cadre et on fixe la tête de guidage de façon à pouvoir l'aligner et on aligne l'axe de la tête de guidage dans le plan de référence passant par l'axe du tube de selle et coupant par moitié l'intervalle entre les extrémités de la fourche de la roue arrière, caractérisé en ce que, on mesure l'angle de coupe entre l'axe de la tête de guidage et la ligne de passage qui est donné par l'intersection du plan de référence et du plan perpendiculaire à celui-ci et qui passe par l'axe de la tête de commande, en ce qu'on aligne de façon préalable, mécaniquement, la tête de guidage dans les deux directions angulaires en dépassant la limite d'allongement, on mesure une nouvelle fois l'angle et on aligne la tête de guidage en fonction de cet angle, mécaniquement, avec son axe parallèle à la ligne de passage, en ce qu'on mesure la distance entre l'axe de la tête de guidage libérée de l'installation d'alignement par rapport à la ligne de passage, on aligne de façon préalable, mécaniquement, en dépassant linéairement les limites d'allongement de la tête de guidage des deux côtes, on mesure une nouvelle fois la distance et on met la tête de guidage en coïncidence avec la ligne de passage, mécaniquement en fonction de cette distance.

5. Procédé pour aligner des cadres de véhicules à deux roues brasés et/ou soudés en ce qu'on fixe solidement dans un dispositif d'alignement, les extrémités de la fourche de la roue arrière (fourche oscillante de la roue arrière) le palier de pédalier (axe d'oscillation) et le tube de selle d'un cadre et on fixe la tête de guidage de façon à pouvoir l'aligner et on aligne l'axe de la tête de guidage dans le plan de référence qui contient l'axe du tube de selle et coupe par moitié l'intervalle entre les extrémités de la fourche de la roue arrière, caractérisé en ce que l'on mesure l'angle de coupe entre la projection de l'axe de la tête de guidage et un plan perpendiculaire au plan de référence et la ligne de passage qui est définie par l'intersection de ce plan et du plan de référence, en ce qu'on aligne de façon préalable, mécaniquement la tête de guidage dans les deux directions angulaires en dépassant la limite d'allongement, on mesure une nouvelle fois l'an gle et on aligne la tête de guidage en fonction de cet angle, mécaniquement avec son axe parallèle au plan de référence, on mesure la distance de l'axe de la tête de guidage libérée des installations d'alignement par rapport au plan de référence, on aligne de façon préalable, mécaniquement, la tête de guidage des deux côtes, linéairement en dépassant les deux limites d'allongement, on mesure une nouvelle fois la distance et on met la tête de commande en coïncidence avec le plan de référence mécaniquement, en fonction de cette distance.

6. Procédé selon les revendications 1 à 5, caractérisé en ce qu'après avoir aligné le tube de siège, on aligne simultanément la tête de guidage et les extrémités de la fourche de la roue arrière.

7. Dispositif pour la mise en oeuvre du procédé selon la revendication 1, caractérisé par, un dispositif de serrage (25, 26) pour le palier de pédalier (5) (axe d'oscillation) et un dispositif de serrage (62), réglable en fonction de l'angle, pour le tube de selle (4).

8. Dispositif selon la revendication 7, caractérisé par, un châssis de machine (23) avec un dispositif de serrage pour le palier de pédalier (axe d'oscillation) et un dispositif de serrage pour le tube de selle guidé de façon coulissante (basculante) par rapport au châssis de la machine.

9. Dispositif selon la revendication 8, caractérisé par, un capteur d'incrément d'angle (59) associé au dispositif de serrage du tube de selle pour déterminer l'angle et un entraînement à moteur (60) susceptible d'être accouplé à l'installation de serrage et qui est débrayé pour détermi ner l'angle.

10. Dispositif selon l'une des revendications 7 à 9, caractérisé par, un calculateur (65) avec chaque fois une entrée pour le capteur d'incrément d'angle (59), une mémoire pour les grandeurs mises en mémoire correspondant à la déviation d'angle et les grandeurs associées pour l'alignement ainsi qu'une installation pour associer à la grandeur mesurée la grandeur la plus proche ainsi qu'une installation pour associer cette grandeur à la grandeur d'alignement pour l'entraînement à moteur (60).

11. Dispositif pour la mise en oeuvre du procédé selon la revendication 2 ou 3, caractérisé par des dispositifs de serrage (25, 26) pour le palier de pédalier (5) et le tube de siège (4) et un dispositif de serrage ou un moyen de réception (24) pour les extrémités de la fourche de la roue arrière (6, 7), coulissant en fonction de la distance du plan médian de la roue arrière ou du milieu du moyeu par rapport au plan de référence (Eo).

12. Dispositif selon la revendication 11, caractérisé par un châssis de machine (25) avec des dispositifs de serrage (25, 26 ou 62) pour le palier de pédalier et le tube de selle ainsi qu'un dispositif de serrage ou un moyen de réception (24) pour les extrémités de la fourche de la roue arrière guidée de façon coulissante par rapport au châssis de la machine.

13. Dispositif selon la revendication 12 caractérisé par un capteur d'incrément d'angle (52) associé au dispositif de serrage ou au moyen de réception des extrémités de la fourche de la roue arrière par l'intermédiaire d'une crémaillère pour déterminer la distance ainsi qu'un moyen d'entraînement à moteur (51) susceptible d'être accouplé au dispositif de serrage ou au moyen de réception, et qui peut être débrayé pour déterminer la distance.

14. Dispositif selon l'une des revendications 1 à 13, caractérisé par un calculateur (66) avec chaque fois une entrée pour le capteur d'incrément d'angle (52) et une mémoire pour les grandeurs mises en mémoire correspondant aux distances et aux grandeurs associées pour l'alignement, une installation pour associer les grandeurs mesurées à la grandeur la plus proche ainsi qu'une installation pour associer cette grandeur à la grandeur d'alignement pour l'entraînement à moteur.

15. Dispositif pour la mise en oeuvre du procédé selon les revendications 4 ou 5, caractérisé par des installations de serrage (24 ou 25, 26 ou 62) pour les extrémités de la fourche de la roue arrière (67), le palier de pédalier (5) et le tube de selle (4) et un dispositif de serrage (8) pour la tête de guidage (1), susceptible de pivoter en fonction de l'angle de coupe et de coulisser en fonction de la distance entre l'axe de la tête de guidage et la ligne de passage ou le plan de référence (Eo).

16. Dispositif selon la revendication 15, caractérisé par un châssis de machine (23) avec des dispositifs de serrage pour les extrémités de la fourche de la roue arrière, le palier de pédalier et le tube de selle ainsi qu'un chariot (17) guidé de façon coulissante dans le châssis de la machine, avec des mâchoires de serrage (9, 10) montées de façon pivotante, comme dispositifs de serrage pivotants et coulissants pour la tête de guidage.

17. Dispositif selon la revendication 16, caractérisé par une couronne dentée (13) associée aux dispositifs de serrage de la tête de guidage, un capteur d'incrément d'angle (14) associé à la couronne dentée pour déterminer l'incrément d'angle et un moyen d'entraînement à moteur (15) susceptible d'être embrayé sur la couronne dentée, et qui est débrayé pour déterminer l'angle d'intersection, un autre moyen d'entraînement à moteur (19) pour déplacer le chariot et un capteur de parcours (20) pour déterminer la distance entre le plan de référence et l'axe de la tête de guidage qui est alignée de façon parallèle sur celui-ci.

18. Dispositif selon l'une ou plusieurs des revendications 10, 14 ou 17 caractérisé par un calculateur (28) avec chaque fois une entrée pour le capteur d'incrément d'angle (14) et pour le capteur de parcours (20) avec une mémoire pour les grandeurs mises en mémoire de la déviation d'angle et les grandeurs qui leur sont associées pour l'alignement, avec une mémoire pour les grandeurs mises en mémoire correspondant aux distances et les grandeurs associées pour l'alignement, une installation pour associer la grandeur mesurée à la grandeur la plus proche ainsi qu'une installation pour associer cette grandeur à la grandeur d'alignement pour le moyen d'entraînement à moteur (15,19).

19. Dispositif selon l'une ou plusieurs des revendications 10, 14 et 18 caractérisé par les grandeurs sont mises en mémoire en fonction de la structure du cadre.

20. Dispositif selon l'une ou plusieurs des revendications 7 à 18, caractérisé en ce que les moyens d'entraînement à moteur sont des moteurs à rotor en disque.

21. Dispositif selon l'une ou plusieurs des revendications 7 à 18, caractérisé en ce que les capteurs d'incrément d'angle sont des capteurs d'incrément d'angle absolus.
